# EUROPÄISCHE PATENTSCHRIFT

(11) **EP 0 232 484 B1**
(45) Veröffentlichungstag und Bekanntmachung des Hinweises auf die Patenterteilung: **11.07.1990**
(21) Anmeldenummer: 86116044.8
(22) Anmeldetag: 20.11.1986
(51) Int. Cl.: A63C 5/12

(54) **Ski**
Ski
Ski

(30) Priorität: 12.12.1985 AT 3591/85
(43) Veröffentlichungstag der Anmeldung: 19.08.1987
(73) Patentinhaber: KÄSTLE Gesellschaft m.b.H., A-6845 Hohenems (AT)
(72) Erfinder: Hirnböck, Rudolf, A-6845 Hohenems (AT); Haudum, Adolf, A-6845 Hohenems (AT)
(74) Vertreter: Torggler, Paul, Dr.

(56) Entgegenhaltungen:
- CH-A- 185 181
- FR-A- 2 097 849
- FR-A- 2 515 524
- US-A- 3 095 207

## Beschreibung

Die Erfindung betrifft einen Ski mit einem aus Kern, Obergurt und Untergurt bestehenden Skikörper, wobei der Kern aus mindestens drei nebeneinanderliegenden, untereinander seitlich unverbundenen und sich im wesentlichen in Skilängsrichtung erstreckenden Kernteilen besteht und der Kernwerkstoff der beiden äußeren, bis an die Seitenflächen des Skis reichenden Kernteile bis an die Oberseiten und Unterseiten dieser Kernteile reicht.

Es ist bereits bekannt, Skier mit mehrteiligen, insbesondere dreiteiligen Kernen aus Kernwerkstoff (Holz, Schaumstoff, Wabenkern) auszubilden, wobei die einzelnen Kernteile seitlich lediglich beigestellt, d.h. untereinander seitlich unverbunden sind. Eine derartige Skikonstruktion erlaubt es, unter anderem durch Variaton der Kernwerkstoffe der einzelnen Kernteile die Fahreigenschaften des Skis zu variieren und somit eine gute Anpassung der Skikonstruktion an die Zielgruppen der Skiläufer zu erzielen. Beispielsweise erreicht man mit äußeren Kernteilen aus Holz, die allenfalls eine Seitenwange aus Phenolharzpreßstoff tragen, und einem mittleren Kernteil aus Holz, einen Ski mit hohem Kantengriff. Das genannte Konstruktionsprinzip mit den seitlich lediglich beigestellten Kernteilen weist zudem auch herstellungstechnische Vorteile auf.

Es hat sich jedoch gezeigt, daß sich mit dem bisherigen Aufbau der einzelnen Kernteile nicht alle gewünschten Fahreigenschaften, wie beispielsweise große Wendigkeit bei gleichzeitig hoher seitlicher Richtungsstabilität, realisieren lassen. Eine Verbesserung der Wendigkeit eines Skis erreicht man nämlich durch eine, insbesondere im hinteren Skibereich, weichere Biegesteifigkeitsverteilung. Mit der Reduzierung der Biegesteifigkeit wird jedoch auch die seitliche Richtungsstabilität reduziert, was vor allem bei Riesenslalom-Skiern unerwünscht ist. Die genannte Abnahme der seitlichen Richtungsstabilität rührt daher, daß bei Reduktion der Biegesteifigkeitsverteilung (zur Erhöhung der Wendigkeit) im allgemeinen auch die Torsionssteifigkeit des Skis abnimmt. Bisher bekannte Skier mit weichen Skihinterendbereichen weisen typischerweise auch reduzierte Torsionssteifigkeiten in diesem Bereich und damit eine geringere seitliche Richtungsstabilität auf.

Aufgabe der Erfindung ist es, einen Ski der eingangs genannten Gattung bereitzustellen, der bei großer Wendigkeit (weichere Biegesteifigkeitsverteilung) gleichzeitig eine hohe seitliche Richtungsstabilität (hohe Torsionssteifigkeit) aufweist.

Dies wird erfindungsgemäß dadurch erreicht, daß die zu dem bzw. den inneren Kernteil(en) weisenden Innenseiten der beiden äußeren Kernteile durch im wesentlichen senkrecht zur Lauffläche stehende Leisten aus einem gegenüber den Kernwerkstoffen der äußeren Kernteile unterschiedlichen Material gebildet sind, das mit dem Kernwerkstoff des jeweiligen äußeren Kernteiles seitlich verbunden, vorzugsweise verklebt ist.

Dadurch ergeben sich äußere Kernteile, bei denen der Kernwerkstoff nur seitlich abgedeckt, nicht jedoch kastenförmig mit einem anderen Material umschlossen ist. Mit Kernteilen aus kastenförmig umschlossenem Kernwerkstoff läßt sich zwar die Torsionssteifigkeit der Kernteile erhöhen, jedoch nur bei gleichzeitiger Erhöhung der Biegesteifigkeit, wodurch der Ski auch an Wendigkeit verliert. Mit der Anbringung der erfindungsgemäßen senkrechten Leisten innen am Kernmaterial der äußeren Kernteile erzielt man hingegen eine höhere Torsionssteifigkeit der äußeren Kernteile, ohne deren Biegesteifigkeitseigenschaften und damit die Wendigkeit des Skis wesentlich zu beeinflussen.

Gegenüber einem bekannten Ski, bei dem gleich hinter der äußeren Seitenwange eine stehende Verstärkungsrippe angeordnet ist (FR-A-2515524), unterscheidet sich die erfindungsgemäße Skikonstruktion darin, daß dort die steife Leiste jeweils an der Innenseite eines äußeren Kernteiles aus Kernmaterial angeordnet ist und mit dem jeweiligen Kernteil festverbunden, vorzugsweise verklebt ist. Diese so gebildeten in sich torsionssteifen äußeren Kernteile sind dem bzw. den inneren (mittleren) Kernteil(en) seitlich nur beigestellt, also nicht verbunden. Unter anderem durch Variation der Kernwerkstoffe der einzelnen Kernteile läßt sich die Fahreigenschaft des Skis bei gleichem Konstruktionsprinzip variieren und eineAnpassung an die Zielgruppen der Skiläufer erzielen. Mit der erfindungsgemäßen Ausbildung der seitlich beigestellten, äußeren Kernteile als gesonderte in sich torsionssteife Bauelemente lassen sich die Anpassungsmöglichkeiten dieses Konstruktionsprinzips mit seitlich beigestellten Kernteilen im wesentlichen unabhängig von der Biegesteifigkeit und der Geländeanpassungsfähigkeit des Skis (laterale Biegesteifigkeit) insbesondere in Richtung "torsionssteifer" erweitern. Bei Verwendung weicherer Kernmaterialien ist es aber auch möglich, die Torsionssteifigkeit in etwa beizubehalten und die Biegesteifigkeit zu reduzieren. Die positiven Eigenschaften im Fahrverhalten, nämlich die große Wendigkeit (relativ weiche Biegesteifigkeitsverteilung) und die hohe seitliche Richtungsstabilität (relativ hohe Torsionssteifigkeit), lassen sich jedenfalls gleichzeitig erzielen.

Gegenüber bekannten äußeren Kernteilen aus Holz mit einer außenliegenden Seitenwange aus Phenolharzpreßstoff weisen die erfindungsgemäßen äußeren Kernteile mit innenliegenden Leisten wesentliche Vorteile auf. Durch die innenliegenden Leisten ist man in der Wahl des Werkstoffes für die äußeren Seitenwange im wesentlichen frei, das heißt es ist nicht unbedingt nötig, dort ein Material mit hohem E-Modul anzuordnen, um eine höhere Torsionssteifigkeit der äußeren Kernteile zu erzielen. Man kann daher auch leicht färbbare Materialien wie ABS nehmen und damit dem Trend nach färbigen Seitenwangen folgen. Aber auch hinsichtlich der Torsionssteifigkeit der äußeren Kernteile bieten die innenliegenden Leisten Vorteile, da man auch steifere Materialien wie Metalle, die als äußere Seitenwangen ungeeignet wären, verwenden kann. Grundsätzlich ist auch ein Aufbau ohne Seitenwange an den äußeren Kernteilen möglich. Höhere Torsionssteifigkeiten der äußeren Kernteile wird man aber dann erzielen, wenn man gemäß einer bevorzugten Ausführungsform der Erfindung außen eine Seitenwange z.B. aus Phenolharzpreßstoff und innen die erfindungsgemäße Leiste an einem äußeren Kernteil anordnet.

Um beim erfindungsgemäßen Ski eine ausreichende Torsionssteifigkeit mit einer einfach aufgebauten, beispielsweise quaderförmigen Leiste zu erzielen, sollte der Elastizitätsmodul des Leistenmaterials gemäß einer bevorzugten Ausführungsform der Erfindung in der Größenordnung von 10⁶N/cm² und darüber liegen. Die Leisten können vorzugsweise aus Phenolharzpreßstoff bestehen, welcher jeweils mit dem Kernwerkstoff der äußeren Kernteile verklebt ist. Eine derartige Leiste aus Phenolharzpreßstoff läßt sich leicht verarbeiten und erhöht die Torsionssteifigkeit der äußeren Kernteile, ohne deren Biegesteifigkeit wesentlich zu erhöhen.

Eine exakte Anpassung der Biegesteifigkeitsverteilung und der Torsionssteifigkeitsverteilung über die Skilänge ist erfindungsgemäß dadurch möglich, daß neben der Höhe der Leisten auch deren Breite über die Skilänge variiert, oder daß der Abstand der Leisten von der jeweiligen Seitenfläche des Skis über die Skilänge variiert.

Für die Wendigkeit, aber auch für die seitliche Richtungsstabilität eines Skis ist vor allem die Biegesteifigkeitsverteilung im hinteren Skibereich entscheidend. Eine bevorzugte Ausführungsform, bei der dieser Umstand besonders berücksichtigt wird, besteht darin, daß die Breite der Leisten und/oder der Abstand derselben von der jeweiligen Seitenfläche des Skis hinter dem Bindungsbefestigungsbereich gegen das Skiende hin zunimmt.

Eine bevorzugte Ausführungsform des erfindungsgemäßen Skis mit ausgezeichneten Fahreigenschaften auf unebener Piste und in hohen Geschwindigkeitsbereichen ist dadurch gekennzeichnet, daß oberhalb und/oder unterhalb der äußeren Kernteile an sich bekannte streifenförmige Schichten aus viskoelastischem Material angeordnet sind, deren Breite im wesentlichen der Breite der äußeren Kernteile entspricht. Oberhalb der äußeren Kernteile, etwa zwischen Obergurt und Kernteil angeordnete viskoelastische Streifen dienen vor allem als Schwingungsdämpfer (Vibroabsorber). Die unterhalb der äußeren Kernteile liegende viskoelastische Schicht dient hauptsächlich als Stoßdämpfer für von außen während der Fahrt auf die Laufkante einwirkende Schläge oder Stöße, wobei die Laufkante günstigerweise direkt an der unteren viskoelastischen Schicht gelagert ist.

Diese viskoelastischen Schichten ergeben mit den erfindungsgemäß in sich besonders torsionssteifen äußeren Kernteilen, welche mit dem bzw. den übrigen Kernteil(en) jedoch nicht starr verbunden sind, einen zusätzlichen Effekt:

Bei geringen Stößen auf die Stahlkante reicht die untere viskoelastische Schicht, in der die Stahlkante gelagert ist, im allgemeinen als Stoßdämpfer aus. Stärkere Stöße, die bisher trotz viskoelastischer Stoßdämpfer ungünstigerweise auf den einen Teil des Skikörpers übertragen wurden, werden nun nach Kompression der unteren viskoelastischen Schicht über die in sich torsionssteifen, vom übrigen Kern gelösten, äußeren Kernteile gleichmäßig an die obere viskoelastische Schicht und letztlich gleichmäßig über die Skilänge an den Obergurt übertragen, womit auch größere Stöße nicht zu unerwünschten Folgeerscheinungen, wie Schwingungen etc., führen. Beim Abfangen von starken Stößen auf die Laufkanten können sich die äußeren Kernteile gegenüber dem bzw. den inneren Kernteil(en) geringfügig verschieben bzw. verkippen, wobei es günstig ist, wenn zwischen den Leisten der äußeren Kernteile und dem bzw. den inneren Kernteil(en) jeweils ein Spalt vorgesehen ist, der gegebenenfalls mit weichelastischem Material oder mit weichem Schaumstoff gefüllt ist.

Die Erfindung wird nachstehend anhand von Ausführungsbeispielen durch die Figuren der Zeichnung näher erläutert.

Es zeigen Fig. 1 einen Querschnitt durch ein Ausführungsbeispiel des erfindungsgemäßen Skis, Fig. 2 einen Querschnitt durch ein anderes Ausführungsbeispiel, Fig. 3 zwei weitere Ausführungsbeispiele im Teilquerschnitt, die Fig. 4, 5 und 6 jeweils einen Teilabschnitt von Ausführungsbeispielen des erfindungsgemäßen äußeren Kernteiles in perspektivischer Darstellung und Fig. 7 eine schematische Darstellung eines Skis bei stoßartiger Belastung einer Stahlkante.

Beim Ausführungsbeispiel nach Fig. 1 besteht der Skikörper aus einem profilierten Obergurt 1, einem zweiteiligen Untergurt mit Gurtschichten 2a, 2b und einem dazwischenliegenden Kern, welcher aus drei nebeneinanderliegenden, untereinander seitlich nicht direkt verbundenen Kernteilen 3a, 3b und 3c besteht, von denen der innere 3b ganz aus Holz besteht. Die beiden äußeren Kernteile 3a und 3c, die bis an die Seitenflächen des Skis reichen, bestehen aus dem Kernstoff 4 (im vorliegenden Fall Buchenholz), der bis an die Ober- und Unterseiten der äußeren Kernteile 3a und 3c reicht, einer Seitenwange 5 aus gefärbtem Phenolharzpreßstoff und der erfindungsgemäß angeordneten Leiste 6 an der zum inneren Kernteil 3b weisenden Innenseite. Diese Leisten 6 stehen im wesentlichen senkrecht zur Lauffläche und bestehen aus einem gegenüber dem Kernwerkstoff 4 unterschiedlichen Material, beispielsweise aus ungefärbtem Phenolharzpreßstoff, der mit dem Kernwerkstoff 4 verklebt ist. Der Kernwerkstoff 4 der äußeren Kernteile 3a und 3c ist nur seitlich abgedeckt, jedoch nicht kastenförmig umschlossen, wodurch sich die Torsionssteifigkeit der äußeren Kernteile 3a und 3c merklich erhöht, die Biegesteifigkeit des Skis jedoch kaum. Somit ist bei hoher seitlicher Richtungsstabilität (hohe Torsionssteifigkeit) gleichzeitig eine große Wendigkeit des Skis möglich, welche vor allem durch eine reduzierte Biegesteifigkeitsverteilung im hinteren Skibereich erreicht wird.

Weiters weist der Ski gemäß Fig. 1 in der Sicke der unteren Gurtschicht 2b eine Schichte 8 aus glasfaserverstärktem Kunststoff auf, an die der Laufflächenbelag 9 aus Polyäthylen anschließt. Die Stahlkanten 10 sind jeweils über eine als Stoßfänger wirkende streifenförmige Schicht 11 aus viskoelastischem Material, deren Breite im wesentlichen der Breite der äußeren Kernteile 3a bzw. 3c entspricht, mit der oberen Gurtschicht 2a verbunden. Zwischen den beiden Gurtschichten 2a, 2b liegt eine dünnere viskoelastische Schicht 11'. Oberhalb des Kernes ist der profilierte Obergurt 1 angeordnet, zwischen dessen seitlichen Schenkeln und den äußeren Kernteilen 3a bzw. 3c sich eine Schichte 12 aus viskoelastischem Material befindet und in dessen Sicke zur Gurtverstärkung eine Schichte 13 aus glasfaserverstärktem Kunststoff, z.B. Epoxydharz, angeordnet ist. Die aus ABS-Kunststoff bestehende Oberflächendeckschicht 14 deckt den Ski oben ab.

In den folgenden Figuren sind gleiche oder äquivalente Teile mit denselben Bezugsziffern bezeichnet wie in Fig. 1.

Das in Fig. 2 dargestellte Ausführungsbeispiel weist ebenfalls torsionssteife äußere Kernteile 3a und 3c auf, die im wesentlichen gleich aufgebaut sind wie die in Fig. 1 dargestellten äußeren Kernteile. Während jedoch in Fig. 1 die obere Gurtschicht 2a des Untergurtes bis an die Seitenfläche des Skis reicht und die äußeren Kernteile 3a und 3b damit verbunden sind, sind die äußeren Kernteile 3a und 3b beim Ausführungsbeispiel gemäß Fig. 2 oben und unten in viskoelastischen Schichten 11 bzw. 12 gelagert. Der ansonsten gegenüber dem in Fig. 1 dargestellten Ski etwas vereinfachte Ski(ebener Obergurt 1 mit Füllschicht 15, einteiliger Untergurt 2 mit Füllschicht 16) weist einen besonders guten Fahrkomfort auf.

Der im linken Teil der Fig. 3 dargestellte Ski weist eine weiter vereinfachte Obergurtkonstruktion auf, wobei auch eine obere viskoelastische Schicht 12, wie sie in den Fig. 1 und 2 gezeigt ist, fehlt. Der Ski gemäß dem linken Teil der Fig. 3 ist insgesamt etwas weicher ausgelegt, indem der innere Kernteil 3b anstelle von Holz aus Schaumstoff besteht. Zwischen dem äußeren Kernteil 3a und dem inneren Kernteil ist ein Spalt 17, der, wie in Fig. 3 rechts gezeigt ist, allenfalls mit weichelastischem Material oder mit Schaumstoff 18 gefüllt sein kann.

Die in sich torsionssteifen äußeren Kernteile selbst können unterschiedlich aufgebaut sein, wobei der Kernwerkstoff 4 immer bis an die Ober-und Unterseiten der Kernteile reicht und an der dem inneren Kernteil zugewandten Innenseite eine Leiste 6 aus einem gegenüber dem Kernwerkstoff 4 unterschiedlichen Material angeordnet ist.

In den Fig. 4, 5 und 6 ist jeweils ein linker äußerer Kernteil 3a perspektivisch dargestellt.

Beim Ausführungsbeispiel gemäß Fig. 4 besteht der Kern des äußeren Kernteiles aus drei Holzschichten 4, 4' und 4", an dem außen eine Seitenwange 5 und innen eine Leiste 6 aus Phenolharzpreßstoff angeklebt sind.

Ein etwas weniger torsionssteifer, aber dafür sehr biegeweicher äußerer Kernteil 3a weist als Kernmaterial einen Schaumstoff auf (Fig. 5).

Wie aus Fig. 6 hervorgeht, sind auch Wabenkerne 4 möglich, welche den Aufbau leichter und äußerst torsionssteifer Kernteile 3a erlauben.

Die in den Fig. 1 und 2 dargestellten viskoelastischen Schichten 11 und 12 ergeben zusammen mit den äußeren, mit dem inneren Kernteil nicht starr verbundenen Kernteilen 3a und 3c einen weiteren Effekt, der in Fig. 7 stark schematisiert dargestellt ist.

Bei einem starken Stoß auf die in der viskoelastischen Schicht 11 gelagerten Stahlkante 10 wird diese Schicht komprimiert und durch den vom übrigen Kernteil 3b gelösten, äußeren Kernteil 3c gleichmäßig an die obere viskoelastische Schicht 12 und letztlich gleichmäßig über die Skilänge an den Obergurt 1 übertragen. Beim Abfangen größerer Stöße können sich die äußeren Kernteile 3c geringfügig gegenüber dem inneren Kernteil 3b verschieben, wobei es günstig sein kann, wenn - wie in Fig. 3 gezeigt-zwischen den Leisten 6 der äußeren Kernteile 3a, 3c und dem bzw. den inneren Kernteil(en) 3b jeweils ein Spalt 17 vorgesehen ist, der gegebenenfalls mit weichelastischem Material oder mit weichem Schaumstoff 18 gefüllt ist. In Fig. 7 ist die Verschiebung bzw. Verkippung des äußeren Kernteiles 3c stark überzeichnet.

Die Erfindung ist nicht auf die gezeigten Ausführungsbeispiele beschränkt. Beispielsweise eignen sich auch andere Materialien als Phenolharzpreßstoff für die Leisten 6, insbesondere dann, wenn der Elastizitätsmodul des Materials, aus dem die Leisten 6 der äußeren Kernteile 3a, 3c bestehen, in der Größenordnung von 10⁶ N/cm² und darüber liegt. Derartige Materialien sind z.B. Aluminiumlegierungen und verstärkte Kunststoffe.

Um die Torsionssteifigkeitsverteilung über die Skilänge zu variieren, kann vorgesehen sein, daß neben der Höhe der Leisten 6 auch deren Breite über die Skilänge variiert, oder daß der Abstand der Leisten 6 von der jeweiligen Seitenfläche des Skis über die Skilänge variiert, wobei beispielsweise die Breite der Leisten 6 und/oder der Abstand derselben von der jeweiligen Seitenfläche des Skis hinter dem Bindungsbefestigungsbereich gegen das Skiende hin zunimmt.

## Patentansprüche

1. Ski mit einem aus Kern (3a, 3b, 3c), Obergurt (1) und Untergurt (2a, 2b) bestehenden Skikörper, wobei der Kern aus mindestens drei nebeneinanderliegenden, untereinander seitlich unverbundenen und sich im wesentlichen in Skilängsrichtung erstreckenden Kernteilen (3a, 3b, 3c) besteht und der Kernwerkstoff (4) der beiden äußeren (3a, 3c), bis an die Seitenflächen des Skis reichenden Kernteile bis an die Oberseiten und Unterseiten dieser Kernteile (3a, 3c) reicht, dadurch gekennzeichnet, daß die zu dem bzw. den inneren Kernteil(en) (3b) weisenden Innenseiten der beiden äußeren Kernteile (3a, 3c) durch im wesentlichen senkrecht zur Lauffläche (9) stehende Leisten (6) aus einem gegenüber den Kernwerkstoffen (4) der äußeren Kernteile (3a, 3c) unterschiedlichen Material gebildet sind, das mit dem Kernwerkstoff (4) des jeweiligen äußeren Kernteiles (3a bzw. 3c) seitlich verbunden, vorzugsweise verklebt ist.

2. Ski nach Anspruch 1, dadurch gekennzeichnet, daß der Elastizitätsmodul des Materials, aus dem die Leisten (6) der äußeren Kernteile (3a, 3c) bestehen, in der Größenordnung von 10⁶ N/cm² und darüber liegt.

3. Ski nach Anspruch 1 oder 2, dadurch gekennzeichnet, daß die Leisten (6) aus Phenolharzpreßstoff bestehen.

4. Ski nach einem der Ansprüche 1 bis 3, dadurch gekennzeichnet, daß neben der Höhe der Leisten (6) auch deren Breite über die Skilänge variiert.

5. Ski nach einem der Ansprüche 1 bis 4, dadurch gekennzeichnet, daß der Abstand der Leisten (6) von der jeweiligen Seitenfläche des Skis über die Skilänge variiert.

6. Ski nach einem der Ansprüche 1 bis 5, dadurch gekennzeichnet, daß die Breite der Leisten (6) und/oder der Abstand derselben von der jeweiligen Seitenfläche des Skis hinter dem Bindungsbefestigungsbereich gegen das Skiende hin zunimmt.

7. Ski nach einem der Ansprüche 1 bis 6, dadurch gekennzeichnet, daß oberhalb und/oder unterhalb der äußeren Kernteile (3a, 3c) an sich bekannte streifenförmige Schichten (11, 12) aus viskoelastischem Material angeordnet sind, deren Breite im wesentlichen der Breite der äußeren Kernteile (3a, 3c) entspricht.

8. Ski nach Anspruch 7, dadurch gekennzeichnet, daß die viskoelastischen Schichten (11, 12) zwischen Obergurt (1) und den äußeren Kernteilen (3a, 3c) und/oder zwischen den beiderseits der Lauffläche (9) angeordneten Laufkanten (10) und den äußeren Kernteilen (3a, 3c) angeordnet sind, wobei zwischen den unteren viskoelastischen Schichten (11) und den äußeren Kernteilen (3a, 3c) gegebenenfalls eine Gurtschicht (2a) liegt.

9. Ski nach einem der Ansprüche 1 bis 8, dadurch gekennzeichnet, daß zwischen den Leisten (6) der äußeren Kernteile (3a, 3c) und dem bzw. den inneren Kernteil(en) (3b) jeweils ein Spalt (17) vorgesehen ist, der gegebenenfalls mit weichelastischem Material oder mit weichem Schaumstoff (18) gefüllt ist.

10. Ski nach einem der Ansprüche 1 bis 9, dadurch gekennzeichnet, daß die beiden äußeren Kernteile (3a, 3c) jeweils mit einer Seitenwange (5) versehen sind, die aus einem gegenüber den Kernwerkstoffen (4) der äußeren Kernteile (3a, 3c) unterschiedlichen Material, vorzugsweise aus Phenolharzpreßstoff besteht.

## Revendications

1. Ski comprenant un corps de ski composé d'un coeur (3a, 3b, 3c), d'une semelle supérieure (1) et d'une semelle inférieure (2a, 2b), le coeur étant composé d'au moins trois parties (3a, 3b, 3c) juxtaposées, non reliées entre elles latéralement et s'étendant pour l'essentiel dans la direction longitudinale du ski et le matériau de coeur (4) des deux parties de coeur extérieures (3a, 3c) qui vont jusqu'aux surfaces latérales du ski, s'étendant jusqu'aux côtés supérieurs et inférieurs de ces parties de coeur (3a, 3c), caractérisé en ce que les côtés intérieurs des deux parties de coeur extérieurs (3a, 3c) orientés vers la ou les partie(s) de coeur intérieure(s) (3b) sont formés de baguettes (6) essentiellement perpendiculaires à la surface de glissement (9) et constituées d'un matériau qui est différent des matériaux de coeur (4) des parties de coeur extérieures (3a, 3c) et est relié latéralement, de préférence collé, au matériau de coeur (4) de la partie de coeur extérieure (3a ou 3c) considérée.

2. Ski selon la revendication 1, caractérisé en ce que le module d'élasticité du matériau qui compose les baguettes (6) des parties de coeur extérieures (3a, 3c), est de l'ordre de grandeur de 10⁶ N/cm^{2.}

3. Ski selon la revendication 1 ou 2, caractérisé en ce que les baguettes (6) sont constituées de plastique moulé à base de résine phénoliqué.

4. Ski selon l'une des revendications 1 à 3, caractérisé en ce que la hauteur des baguettes (6) comme leur largeur varient sur la longueur du ski.

5. Ski selon l'une des revendications 1 à 4, caractérisé en ce que la distance séparant les baguettes (6) de la surface latérale considérée du ski varie sur la longueur du ski.

6. Ski selon l'une des revendications 1 à 5, caractérisé en ce que la largeur des baguettes (6) et/ou la distance séparant lesdites baguettes de la surface latérale considérée du ski augmente derrière la zone de la fixation en direction de l'extrémité du ski.

7. Ski selon l'une des revendications 1 à 6, caractérisé en ce que des couches (11, 12) en forme de bandes connues en soi en matériau visco-élastique sont disposées au-dessus et au-dessous des parties de coeur extérieures (3a, 3c), leur largeur correspondant essentiellement à la longueur des parties de coeur extérieures (3a, 3c).

8. Ski selon la revendication 7, caractérisé en ce que les couches visco-élastiques (11, 12) sont disposées entre la semelle supérieure (1) et les parties de coeur extérieures (3a, 3c) et/ou entre les bords de glissement (10) disposés de part et d'autre de la surface de glissement (9) et les parties de coeur extérieures (3a, 3c), une couche de semelle (2a) se trouvant éventuellement entre les couches visco-élastiques inférieures (11) et les parties de coeur extérieures (3a, 3c).

9. Ski selon l'une des revendications 1 à 8, caractérisé en ce qu'une fente (17) qui est éventuellement remplie d'un matériau souple ou d'une mousse couple (18), est prévue entre les baguettes (6) des parties de coeur extérieures (3a, 3c) et la ou les partie(s) de coeur intérieure(s) (3b).

10. Ski selon l'une des revendications 1 à 9, caractérisé en ce que les deux parties de coeur extérieures (3a, 3c) sont munies chacune d'une face latérale (5) qui est constituée d'un matériau différent des matériaux de coeur (4) des parties de coeur extérieures (3a, 3c), de préférence de plastique moulé à base de résine phénolique.

## Claims

1. A ski having a ski body comprising a core (3a, 3b, 3c), an upper ply (1) and a lower ply (2a, 2b), wherein the core comprises at least three juxtaposed core portions (3a, 3b, 3c) which are unconnected to each other at the sides and which extend substantially in the longitudinal direction of the ski, and the core material (4) of the two outer core portions (3a, 3c) which extend as far as the side surfaces of the ski extends as far as the top sides and undersides of said core portions (3a, 3c), characterised in that the inward sides of the two outer core portions (3a, 3c), which inward sides face towards the inner core portion or portions (3b), are formed by bars (6) which are disposed substantially normal to the running surface (9) and which comprise a material which is different relative to the core materials (4) of the outer core portions (3a, 3c) and which is laterally connected, preferably by adhesive, to the core material (4) of the respective outer core portions (3a and 3c respectively).

2. A ski according to claim 1 characterised in that the modulus of elasticity of the material of which the bars (6) of the outer core portions (3a, 3c) consist is of the order of magnitude of 10⁶ Ncm² and above.

3. A ski according to claim 1 or claim 2 characterised in that the bars comprise moulded phenolic resin material.

4. A ski according to one of claims 1 to 3 characterised in that, besides the height of the bars (6), the width thereof also varies over the length of the ski.

5. A ski according to one of claims 1 to 4 characterised in that the spacing of the bars (6) from the respective side surface of the ski varies over the length of the ski.

6. A ski according to one of claims 1 to 5 characterised in that the width of the bars (6) and/ or the spacing thereof from the respective side surface of the ski increases towards the end of the ski, behind the binding fixing region.

7. A ski according to one of claims 1 to 6 characterised in that arranged above and/or below the outer core portions (3a, 3c) are per se known strip-like layers (11, 12) of viscoelastic material, the width thereof substantially corresponding to the width of the outer core portions (3a, 3c).

8. A ski according to claim 7 characterised in that the viscoelastic layers (11, 12) are arranged between the upper ply (1) and the outer core portions (3a, 3c) and/or between the running edges (10) which are arranged on both sides of the running surface (9), and the outer core portions (3a, 3c), wherein a ply layer (2a) is possibly disposed between the lower viscoelastic layers (11) and the outer core portions (3a, 3c).

9. A ski according to one of claims 1 to 8 characterised in that provided between the bars (6) of the outer oore portions (3a, 3c) and the inner core portion or portions (3b) are respective gaps which are possibly filled with soft-elastic material or with soft foam (18).

10. A ski according to one of claims 1 to 9 characterised in that the two outer core portions (3a, 3c) are each provided with a side wall portion (5) comprising a material, preferably moulded phenolic resin material, which is different from the core materials (4) of the outer core portions (3a, 3c).
